# EUROPÄISCHE PATENTSCHRIFT

(11) **EP 3 833 629 B1**
(45) Veröffentlichungstag und Bekanntmachung des Hinweises auf die Patenterteilung: **05.07.2023**
(21) Anmeldenummer: 19722124.5
(22) Anmeldetag: 06.05.2019
(51) Int. Cl.: B67C 3/22, B67C 3/00

(54) **VORRICHTUNG ZUM DRUCKBEFÜLLEN VON BEHÄLTERN**
DEVICE FOR THE PRESSURIZED FILLING OF CONTAINERS
DISPOSITIF SERVANT À REMPLIR SOUS PRESSION DES RÉCIPIENTS

(30) Priorität: 09.08.2018 DE 102018119373
(43) Veröffentlichungstag der Anmeldung: 16.06.2021
(73) Patentinhaber: KHS GmbH, 44143 Dortmund (DE)
(72) Erfinder: BEISEL, Michael, 55444 Schöneberg (DE)
(86) Internationale Anmeldenummer: PCT/EP2019/061573
(87) Internationale Veröffentlichungsnummer: WO 2020/030310

(56) Entgegenhaltungen:
- WO-A1-2012/097838
- WO-A1-2015/091050

## Beschreibung

Die vorliegende Erfindung betrifft eine Vorrichtung zum Druckbefüllen von Behältern. Derartige Füllvorrichtungen, vornehmlich Getränkeabfüllmaschinen zum Druckbefüllen von Behältern, überwiegend Rundfüllmaschinen, enthalten eine Vielzahl von Füllstationen mit Füllelementen, die Füllventile mit Dichtelementen für einen druckdichten Kontakt des Füllelements mit einer Behältermündung aufweisen.

Derartige Rundfüllmaschinen sind mit einem Splitterschutz versehen, der oftmals eine stationäre, den Rotor umgebende Spannzonenverkleidung und/oder mit dem Rotor rotierende radial und vertikal erstreckende Trennbleche zur Reduktion des unkontrollierten Umherfliegens von Glasbruch aufweisen. Der Glasbruch kann beim Abfüllen von Behältern aus Glas entstehen, welche füllgutbedingt mit einem höheren Druck als dem atmosphärischen Druck abgefüllt werden müssen. Hierzu zählen kohlensäurehaltige Getränke wie Softdrinks oder Mineralwässer mit CO₂ Anteilen. Der notwendige Abfülldruck liegt in der Regel um ca. 0,5 bar über dem Sättigungsdruck des CO₂. Somit werden zu befüllende Glasflaschen mit 5,5 - 6,0 bar abgefüllt. Hierzu werden die leeren Glasflaschen nach dem Einlaufen über einen Zuführstern am Füllventil des Füllelements jeder Füllstation angepresst und auf den notwendigen Sättigungsdruck des zu füllenden Getränkes vorgespannt. Der entsprechende Bereich wird Spannbereich genannt. Speziell bei Mehrwegglas, welches bis zu 30 Umläufe über den Verbraucher zum Wiederbefüllen erfährt, ist die Gefahr groß, das beim Vorspannen nicht erkannte Schadstellen zum Bruch der Flasche führen.

Diese beim Bruch der Flasche nun unkontrolliert umherfliegenden Glasstücke stellen eine erhebliche Gefahr hinsichtlich der Produkthaftung dar. Gebrochene Glasstücke weisen eine unterschiedliche Größe und Form auf. Ihr Gewicht ist ebenfalls unterschiedlich. Die Anmelderin hat aus Hochgeschwindigkeitsaufnahmen festgestellt, dass ein auftreffendes Bruchglasstück nach dem Auftreffen kaskadenförmig in immer wiederkehrende kleinere Stücke nachbricht, bis die Gesamtenergie derart gemildert wird, dass ein Reststück lediglich abgelenkt weiterfliegt. Hierbei besteht schließlich sogar die Gefahr, dass die stetig weiterbrechenden Kleinstglasstücke Flaschenmündungen im Abfüllbereich erreichen und dann anschließend mit dem gefüllten Produkt zum Kunden gelangen.

Um die kinetische Energie der umherfliegenden Glassplitter zu mindern, wird im Stand der Technik ein Splitterschutz mit einer stationären Spannzonenverkleidung und zwischen den Füllstationen angeordneten Trennbleche vorgeschlagen, die eine Tragwand aus Metall und wenigstens ein dem Füllelement zugewandtes Absorptionselement aus Kunststoff aufweist. In dieses Kunststoff-Absorptionselement wird die beim Auftreffen auf die Verkleidung absorbierte Energie soweit gemildert, dass die zuvor beschriebene Folgebrucherscheinung reduziert wird. Ein Problem dieses Splitterschutzes besteht darin, dass die Glassplitter in dem Absorptionselement stecken bleiben und das Absorptionselement dadurch zunehmend seine absorbierenden Eigenschaften verliert. Zudem weist das Absorptionselement durch die steckenbleibenden Glassplitter zunehmend scharfe und spitze Kanten auf, die zu einer Verletzungsgefahr bei der Handhabung führen. Sie sind zudem nur unzureichend zu reinigen. Die Absorptionselemente bzw. die kompletten Trennbleche müssen daher häufig ausgewechselt werden.

Aktuell werden die Füllmaschinen mit Spannzonenverkleidungen aus Blech im stationären Außenbereich und mit am Rotor befestigten Trennblechen zwischen den Füllstationen im rotierenden Karussellbereich ausgestattet. Nachteilig hierbei ist, dass die starre Formgebung grundsätzlich umherfliegende Glasstücke begrenzt aber die starke Streuung der Folgebruchstücke nicht beeinflussen kann.

Die WO 2015/091050 A1 zeigt eine Vorrichtung gemäß dem Oberbegriff des Anspruchs 1, bei dem Absorptionselemente frei hängend vorgesehen werden, um die kinetische Energie von Splittern zu absorbieren.

Es ist Aufgabe der Erfindung, eine Vorrichtung zu schaffen, die ein sichereres Druckbefüllen von Behältern ermöglicht und die Gefahr einer Verunreinigung der produktleitenden Bestandteile der Maschine verringert.

Die Aufgabe wird durch eine Vorrichtung gemäß Anspruch 1 gelöst. Vorteilhafte Weiterbildungen der Erfindung sind Gegenstand der abhängigen Ansprüche.

Die erfindungsgemäße Vorrichtung zum Druckbefüllen von Behältern weist eine Vielzahl von Füllstationen mit Füllelementen auf, die Dichtelemente für einen druckdichten Kontakt des Füllelements mit einer Behältermündung haben. Die Vorrichtung enthält einen der Füllstation zumindest im Spannbereich zugewandten Splitterschutz, der wenigstens eine Tragwand und wenigstens ein an der Tragwand befestigtes und dem Füllelement zugewandtes Absorptionselement aufweist.

Gemäß der Erfindung enthält das Absorptionselement wenigstens einen federelastisch auslenkbaren Abschnitt zum Vermindern der kinetischen Energie der umherfliegenden Glassplitter.

Mit federelastisch auslenkbar wird ein Abschnitt bezeichnet, dessen Auslenkung einem linearelastischen Verhalten nach dem hookeschen Gesetz entspricht, und bei dem der Auslenkweg mindestens 0,2 mm, vorzugsweise mindestens 0,5 mm, beträgt. Auf diese Weise wird sichergestellt, dass ein beim Zerplatzen einer Flasche wegspringender Glassplitter beim Auftreffen auf den auslenkbaren Abschnitt viel von seiner kinetischen Energie an den Abschnitt abgibt, wodurch die Gefahr eines weiteren Aufsplitterns oder eines Abprallens und weiteren Umherfliegens im Füllbereich drastisch reduziert wird.

Die Abschnitte könnten prinzipiell durch starre Bleche gebildet sein, welche z.B. mittels Druckfedern, zum Beispiel Schraubenfedern, gegen die Tragwand vorgespannt sind, so dass diese beim Auftreffen eines Splitters kurz in Richtung auf die Außenwand ausgelenkt werden und dabei die kinetische Energie des Splitters verringern.

Gemäß der Erfindung sind die elastischen Abschnitte an einer Wandstruktur gehalten oder durch eine Wandstruktur gebildet, die parallel zur Tragwand angeordnet und vorzugsweise mit dieser verbunden, z.B. an dieser gehalten ist. Die Wandstruktur kann beispielsweise mit der Tragwand verschraubt sein. Auf diese Weise wird bewirkt, dass die Tragwand sehr einfach, zum Beispiel in Form von Metallblechen, ausgebildet sein kann, während die Vielzahl von elastischen Abschnitten von der Wandstruktur getragen wird bzw. durch diese gebildet wird. Es erfolgt somit eine klare Aufgabentrennung zwischen der Tragwand, die vorzugsweise glatt und möglichst einfach zu reinigen sein soll, und der Wandstruktur, welche möglichst einfach austauschbar an der Tragwand gehalten sein sollte, z.B. um die Reinigung, die Inspektion oder den Austausch zu erleichtern. Die Wandstruktur mit den federelastischen Abschnitten, welche somit das Absorptionselement bildet, kann somit zum Reinigen einfach von der Tragwand abgeschraubt und wieder an dieser befestigt werden. Hierfür ist insbesondere eine lösbare Befestigung der Wandstruktur an der Tragwand vorgesehen, zum Beispiel mit einer Schraubverbindung.

Die Wandstruktur besteht aus einem insbesondere federelastischen Material und ist einteilig mit den Abschnitten ausgebildet, wobei die Abschnitte durch einen Schneid- oder Stanzvorgang aus der Wandstruktur gebildet sind. So kann zum Beispiel ein Federstahlblech mit Schlitz- und/oder U-förmigen Stanzungen oder Schnitten versehen werden, wodurch in dem Federstahlblech die federelastischen Abschnitte entstehen, die dem elastischen Verhalten des Federstahls gegenüber der Wandstruktur als ganzes auslenkbar sind. Eine derartige das Absorptionselement bildende Wandstruktur ist somit leicht herstellbar und ist weiterhin wenig verschmutzungsanfällig. Durch die Unterteilung in viele kleinere leicht auszulenkende Abschnitte ist eine derartige Wandstruktur in der Lage, die kinetische Energie eines auftreffenden Glassplitters effizient zu verringern. Die Stanzungen und/oder Schnitte sind hierbei möglichst gleichmäßig über die Wandstruktur verteilt um somit gleich große auslenkbare Abschnitte zu bilden.

In einer vorteilhaften Weiterbildung der Erfindung bestehen die Abschnitte aus Metall, insbesondere aus Federstahl. Auf diese Weise werden keine zusätzlichen federelastischen Elemente wie Druckfedern, Schraubenfedern oder Spiralfedern benötigt, sondern die Federstahlabschnitte selbst bilden die elastisch rückstellbaren Elemente, die die kinetische Energie der umherfliegenden Splitter aufnehmen.

Vorzugsweise sind die Abschnitte rechteckig mit einer längeren und einer kürzeren Seite, wobei sie insbesondere an ihrer kürzeren Seite mit der Tragwand oder einer parallel zur Tragwand vorgesehenen Wandstruktur befestigt sind, die zur Aufnahme der federelastisch auslenkbaren Abschnitte dient.

Vorzugsweise sind die Abschnitte als längliche Lamellen ausgebildet, die vorzugsweise sich in horizontaler oder vertikaler Richtung erstrecken. Diese Lamellen sind vorzugsweise an ihrer schmalen Endseite mit der Wandstruktur oder der Tragwand verbunden und haben somit einen langen Bereich, in welchem sie in der Lage sind, umherfliegende Splitter abzufangen und gemäß ihrer Auslenkung deren kinetische Energie zu verringern.

Vorzugsweise umfasst der Splitterschutz eine stationäre Spannzonenverkleidung und/oder zwischen den Füllstationen angeordnete Trennbleche. So wird die Füllmaschine wahlweise nach außen hin und/oder zwischen den Füllstationen abgeschirmt.

Vorzugsweise ist das Absorptionselement bei den Trennblechen auf beiden Seiten der Tragwand angeordnet, so dass es gleichzeitig die Splitter von den beiden benachbarten Füllstationen abschirmen kann.

In einer vorteilhaften Ausführungsform der Erfindung ist die Vorrichtung als Rundfüllmaschine mit einer Rotorachse und vielen um die Rotorachse herum angeordneten Füllstationen ausgebildet, wobei zumindest ein Teil der federelastisch auslenkbaren Abschnitte als zur Rotorachse hinweisende Segmentierbleche ausgebildet sind, die an einer konzentrisch um die Rotorachse verlaufenden und den Spannbereich des Rotors umgebenden Spannzonenverkleidung befestigt sind, so dass auf einfache Weise ein Splitterschutz erzielt wird, der auch eine Bewegung der Splitter in Umfangsrichtung wirkungsvoll unterbindet.

Die Segmentierbleche, aber auch die Außenwandsegmente können vorzugsweise einlagig aus Federstahl bestehen. Bei diesen ist dann die Tragstruktur mit der federelastischen Wandstruktur identisch. Diese einlagigen Segmentierbleche (Außenwandsegmente) integrieren somit tragende als auch aufprallabsorbierende Eigenschaften.

Vorzugsweise ist die Wandstruktur an der Tragwand abnehmbar gehalten, zum Beispiel durch Schraubverbindungen oder Schnappverbindungen, so dass deren Austausch, Inspektion oder Reinigung ohne großen Aufwand erfolgen kann.

Vorzugsweise besteht die Tragwand aus wenigstens einem, insbesondere sich vertikal erstreckenden Metallblech (Außenwandung), welches zum Beispiel bei einer Rundfüllmaschine den Rotor konzentrisch umgibt und somit die in den Füllstationen angeordneten Füllelemente nach außen hin abschirmt. Das Metallblech bzw. mehrere miteinander zu einer Tragwand verschraubte Metallbleche bilden eine Außenwandung und sind vorzugsweise glatt strukturiert und sind somit von außen her leicht zu reinigen. Zum anderen tragen sie Verbindungselemente wie zum Beispiel Löcher zur Aufnahme von Schrauben oder Verbindungselemente einer Schnappverbindung, um auf diese Weise die Wandstruktur oder die federelastischen auslenkbaren Abschnitte direkt daran befestigen zu können. Sie dienen auch zur Befestigung von sich radial erstreckenden Segmentierblechen. Im Falle die federelastisch auslenkbaren Abschnitte an einer Wandstruktur angeordnet sind, bilden die Wandstruktur und die Tragwand vorzugsweise eine Doppelwandkonstruktion, wobei die Wandstruktur an der Tragwand in einem Abstand gehalten ist, so dass die federelastischen Abschnitte bei Auftreffen eines Splitters auslenken können, ohne die Tragwand zu berühren. Der Abstand sollte somit größer sein als die maximal erwartete Auslenkung der federelastischen Abschnitte bei Auftreffen eines großen Splitters.

Vorzugsweise umgibt der Splitterschutz jede Füllstation möglichst vollständig, was durch Vorsehen einer stationären Spannschutzverkleidung im Spannbereich der Füllmaschine und durch Vorsehen von Trennblechen zwischen den Füllstationen realisiert werden kann. Auf diese Weise können Glassplitter beim Zerbersten einer Flasche nicht in benachbarte Füllstationen oder den Arbeitsbereich um die Füllmaschine gelangen.

Die Vorrichtung ist insbesondere als Rundfüllmaschine ausgebildet, bei welchem die Füllstationen äquidistant auf einem äußeren Ringbereich des Rotors der Rundfüllmaschine angeordnet sind. Eine derartige Rundfüllmaschine erlaubt hohe Abfüllleistungen. Zudem lässt sich der Splitterschutz einfach in Form einer stationären Spannzonenverkleidung im Spannbereich (Segment) der Füllmaschine als auch in Form von sich radial zwischen den Füllstationen erstreckenden Trennblechen realisieren. Die Füllstationen sind somit im Spannbereich vollständig vom Splitterschutz umgeben. Ein Bruch einer Flasche in einer Füllstation beeinträchtigt somit weder die benachbarten Füllstationen noch den die Füllmaschine umgebenden Arbeitsbereich.

Zum besseren Verständnis sei noch ausgeführt, dass der Splitterschutz bei einer Rundfüllmaschine stationär nur in demjenigen Winkelbereich der Rundfüllmaschine angeordnet ist, bei welchem das Vorspannen der Flaschen und das Druckbefüllen erfolgt (Spannbereich), das heißt, in welchem also ein vergleichsweise hoher Druck auf den Glasflaschen anliegt wobei die Glasflaschen aufgrund von Materialfehlern beim Aufbringen des Drucks zerbersten können. Die Tragwand kann hierbei entweder selbst an einer festen Struktur wie zum Beispiel einem Boden oder einem Rahmen der Rundfüllmaschine befestigt sein oder an Halterungen, die wiederum mit dem Rahmen der Füllmaschine oder mit einer Befestigungsstruktur der Füllmaschine verbunden sind.

In einer vorteilhaften Ausführungsform besteht die Wandstruktur aus flexibel angeordneten Blechen, vornehmlich aus Federstahl 1.4310, vornehmlich aus rostfreiem Material, in welcher die federelastischen Abschnitte derart integriert sind, dass diese beim Auftreffen von Glasbruchstücken beweglich reagieren, um die Aufprallenergie zu absorbieren und somit die weitere vielfache Zersplitterung der Glassplitter unterbinden. Die ansonsten entstehenden hohen kleinen Einzelsplitter werden drastisch reduziert und als Folge steigt die Betriebs- und Produktsicherheit. Die Abschnitte können dabei durch die Wandstruktur selbst gebildet sein, insbesondere wenn die Wandstruktur durch Stanzungen oder Schnitte in kleinere leichter bewegliche Abschnitte unterteilt ist.

Diese Wandstruktur kann sowohl an der stationären Spannzonenverkleidung sowie an den zwischen den Füllstationen angeordneten Trennblechen vorgesehen sein.

Bei den Trennblechen wird häufig eine rechtwinklig angeordnete Abschottung an das Füllventil unten angrenzend mit dem senkrechten Teil des Trennbleches verschweißt. Dies kann weiterhin so praktiziert werden, da Federstahlbleche in Qualität 1.4310 gut schweißbar und verformbar sind.

Die für den Splitterschutz verwendeten Elemente können auf wenige Standardteile reduziert werden deren Einbau individuell adaptiert werden kann. Der Werkstoff 1.4310, X10CrNi188 hat sich als vorteilhaft für die Wandstruktur bzw. die Abschnitte des Splitterschutzes herausgestellt.

Entscheidenden Einfluss auf die Funktion der Füllmaschine hat die Stabilität der Trennbleche, speziell im Bereich der Ein- bzw. Auslaufenden Flasche relativ zum Füllerkarussell, d.h. der Außenbereich des Rotors der Rundfüllmaschine in welchem die Füllstationen angeordnet sind.

Parameter für die Herstellung der Füllmaschine sind z.B. die Teilung der Maschine (auch PI- Teilung ) genannt, Flaschendurchmesser, überstand der Trennbleche über den Teilkreis der Füllmaschine im Radius, Trennblech dicke, Teilkreisdurchmesser des Füllerkarussells, Durchmesser der Ein- bzw. Ausschubräder stehen im Verhältnis zueinander und müssen auf die zu verarbeitende Flaschen Kontur abgestimmt sein. Hieraus folgt, dass eine Schiefstellung der ansonsten senkrecht anordneten Trennbleche das ein bzw. ausfahren der Flaschen behindert bzw. zu deren Bruch führt. Die Trennbleche sollten daher vorzugsweise vertikal und radial ausgerichtet sein und vorzugsweise äquidistant von den Füllstationen beabstandet sein. In der vorgeschlagenen Version können die Trennbleche dünner als aktuell ausgeführt werden, da die Federwirkung der Abschnitte Rückstellbewegungen nach einem Glasbruchaufschlag unterstützt.

Im Bereich der Trennbelche sind die Konturschnitte so gesetzt, das vornehmlich ein Aufbiegen gegen die einlaufende Flasche erfolgt. Ein Auftreffen der einlaufenden Flasche auf die ausgebogene stumpfe Kante der Biegekontur wird vermieden. Die Kombination aus flexiblen bzw. steifen Elementen ist ebenfalls Bestandteil des Anspruches. Die Verbindung und Einbau kann ebenfalls unterschiedlich ausgeführt sein.

Der Aufbau der stationären Spannzonenverkleidung enthält vornehmlich zwei Hauptkomponenten:
Die erste Komponente bilden sich Umfangsrichtung der Füllmaschine erstreckende Tragbleche (Tragwände) in Form einer Außenwandung mit der Füllmaschine zugewandten Absorptionselementen in Form von Wandstrukturen mit integrierten federelastischen Abschnitten.

Zudem hat die Spannzonenverkleidung als zweite Komponente sich radial nach innen erstreckende Segmentierbleche, die allerdings nicht in den Bereich des Rotors hineingelangen. Diese zueinander beabstandeten Segmentierbleche, die vorzugsweise an der dem Tragblech der Außenwandung befestigt sind, sollen verhindern, dass Splitter sich in Umfangsrichtung des Rotors der Füllmaschine bewegen. Diese Segmentierbleche sind zueinander vorzugsweise in einem Abstand von 15 cm bis 50 cm angeordnet und bestehen vorzugsweise aus einem Tragblech mit beidseitig angeordneten federelastischen Wandstrukturen, die integriert ausgebildete federelastische Abschnitte aufweisen. Die Semgentierbleche stoßen mit ihrer der Füllmaschine abgewandten Seitenkante vorzugsweise an das Tragblech der Außenwandung an. Die Anbindung an die nach außen abschottende dichte Außenwandung (Blechverkleidung) lässt aufgrund ihrer federelastischen Wandstruktur eine elastische Verformung beim Auftreffen von Glasbruchstücken zu. Die Abmessungen von Tragblech, Wandstruktur sind so zu wählen, das ein Verklemmen von Glasbruchstücken bei Rückverformung weitestgehend vermieden wird, aber die Auslenkung der Abschnitte dennoch gewährleistet bleibt.

Sofern dennoch entstanden führen Folgeaufschläge von Glasbruchstücken zu einer selbstheilenden Wirkung mit Rückstellung in die Ausgangslage. Sofern notwendig kann die stationär angebrachte Außenwandung bzw. Außenwandungssegmente entnommen und mechanisch inspiziert bzw. gereinigt oder ausgetauscht werden.

Die Erfindung wurde hauptsächlich in Zusammenhang mit einer Rundfüllmaschine beschrieben, sie ist jedoch auch bei einer linearen Füllmaschine, d.h. einer Füllmaschine mit linearer Förder- und Füllstrecke anwendbar.

Zur Reinigung kann im Bereich des Splitterschutzes eine Reinigungsanordnung mit Düsen vorgesehen sein, welche die Bestandteile des Splitterschutzes mit einem Wasser-Hochdruckstrahl bespritzt und somit von festsitzenden Glassplittern reinigt. Vorzugsweise ist diese Reinigungsanordnung mit ihren Düsen auf die federelastischen Abschnitte bzw. die wenigstens eine Wandstruktur des Splitterschutzes gerichtet.

Folgende Ausdrücke werden synonym verwendet: Tragwand - Tragblech; Außenwandung - Tragwand der stationären Spannschutzverkleidung; Tragwand - glatte Metallbleche mit Befestigungen für federelastische Wandstrukturen oder Abschnitte und/oder Segmentierbleche; Segmentierbleche - sich radial erstreckende zueinander beabstandete Teile der stationären Spannschutzverkleidung, vorzugsweise mit beiderseitigen elastischen Wandstrukturen; Wandstruktur - federelastisches Blech mit Schnitten und/oder Stanzungen zur Unterteilung in separat auslenkbare federelastische Abschnitte;

Es soll für den Fachmann klar sein, dass die oben genannten Ausführungsformen der Erfindung in beliebiger Weise miteinander kombinierbar sind, ohne den von den beiliegenden Ansprüchen definierten Schutzumfang zu verlassen.

Die Erfindung wird nachfolgend beispielsweise anhand des schematischen Ausführungsbeispiels beschrieben. In diesem zeigen:
- Fig. 1: eine schematische Aufsicht auf eine Rundfüllmaschine mit einer Anordnung des Splitterschutzes im Vorspann- und Druckbelastungsbereich der Flaschen,
- Fig. 2: ein Segment zur Bildung des Splitterschutzes aus Fig. 1,
- Fig. 3: ein Detail des Segments aus Fig. 2,
- Fig. 4: ein planes Segment zur Bildung eines Splitterschutzes bei einer linearen Abfüllstrecke,
- Fig. 5: ein Detail aus Fig. 4 in perspektivischer Ansicht,
- Fig. 6: eine Aufsicht auf das planare Segment der Fig. 4 mit zwei Halterungen für den Splitterschutz, und
- Fig. 7: eine Trennblechstruktur einer Rundfüllmaschine zur Abtrennung der Füllstationen voneinander.

Fig. 1 zeigt eine Ausführungsform der erfindungsgemäßen Füllvorrichtung in Form einer Rundfüllmaschine 10, die einen um eine Rotorachse X drehenden Rotor 12 aufweist, der eine Vielzahl von Füllstationen 14 aufweist, die über den Umfang in äquidistantem Abstand angeordnet sind. Jede Füllstation 14 enthält ein Füllelement 16, welches in druckdichte Verbindung mit einer abzufüllenden Flasche oder einem anderen druckfähigen Behälter, insbesondere Glasflasche, bringbar ist. Der Rotor 12 dreht sich in Richtung A. Die Füllmaschine 10 umfasst weiterhin einen Einlaufstern 18 als auch einen Auslaufstern 20, mit welchem Behälter in die Füllstationen 14 überführt und aus dieser wieder entnommen werden. Der Winkelbereich, in welchem die Behälter vorgespannt und unter Druck befüllt werden, d.h. der Spannbereich B. Die Rundfüllmaschine 10 enthält einen Splitterschutz 19 umfassend eine stationäre den Rotor 12 im Spannbereich B umgebende Spannschutzverkleidung 22, der verhindern soll, dass Splitter beim Bersten der Behälter unter Druck in die Umgebung fliegen. Der Spannschutzverkleidung 22 ist vorzugsweise aus einzelnen Außenwandsegmenten 24a-d aufgebaut, die an ihren Seitenkanten 26 miteinander verbunden sind und somit außenseitig den gesamten Winkelbereich B abdecken. Die Spannschutzverkleidung 22 umfasst weiterhin zueinander beabstandete stationäre Segmentierbleche 40a bis 40e, die sich von den Außenwandsegmenten 24a-d radial in Richtung auf den Rotor erstrecken, und dazu dienen, einen Splitteraustrag in Umfangsrichtung zu unterbinden. Die Segmentierbleche 40a bis 40e sind vorzugsweise an den Außenwandsegmenten 24a-d befestigt. Der Splitterschutz 19 enthält weiterhin Trennwände 21, die zwischen den Füllstationen angeordnet sind und sich mit dem Rotor 12 mitdrehen. Sie trennen die Füllstationen 14 voneinander und sorgen dafür, dass Splitter nicht in den Bereich benachbarter Füllstationen 14 gelangen.

Die den Spannschutzverkleidung 22 bildenden Außenwandsegmente 24a-d sind in den Figuren 2 und 3 detaillierter wiedergegeben. Jedes Außenwandsegment 24a-d enthält eine Tragwand 30 aus einem glatten Metallblech, welche mit einer Halterung 32 am Rahmen der Füllmaschine 10 befestigt ist. Jede Tragwand 30 hat Befestigungspunkte 34 für die Schraubbefestigung von mindestens einer Wandstruktur 36, welche aus jeweils mindestens einem Federblech gebildet ist, in welches längliche 39 und U-förmige 37 Schnitte ausgeschnitten oder ausgestanzt sind, so dass kleinere Abschnitte 38, 41 gebildet werden, die vorzugsweise an einem schmalen Ende 40 mit der Wandstruktur 36 verbunden sind. Auf diese Weise wird die Wandstruktur 36 in eine Vielzahl federelastischer separat auslenkbarer Abschnitte 38, 41 unterteilt, die bei einem Auftreffen eines Splitters zu einer Auslenkung des entsprechenden federelastischen Abschnitts 38, 41 führen und damit zu einer Reduktion von dessen kinetischen Energie. Hierdurch wird erreicht, dass der Arbeitsbereich zum einen wirksam abgesichert ist und zum anderen verhindert wird, dass umherfliegende Teile den Füllprozess an benachbarten Behältern negativ beeinflussen. Der Vorteil gegenüber bekannten Kunststoffabsorptionselementen besteht darin, dass die federelastischen Abschnitte elastisch verformbar sind und nach einem Auftreffen eines Splitters sich wieder vollständig in ihre Ursprungsposition zurückbewegen. Die Lebensdauer der die federelastischen Abschnitte enthaltenen Wandstruktur ist somit beträchtlich länger als bei bekannten polymeren Absorptionselementen. Zum Reinigen oder Austauschen können die Verbindungselemente 34 wie zum Beispiel Schrauben oder Schnappverschlüsse schnell gelöst werden und damit eine Reinigung oder einen Austausch der entsprechenden Wandstrukturen inklusive der zugehörigen Abschnitte 38 ermöglichen. Jedes Außenwandsegment 24a-d enthält weiterhin Segmentierbleche 40a-e, welche sich von den Außenwandsegmenten 24a-d radial in Richtung auf die Rotorachse X erstrecken und bis an den Rotor 12 heranreichen. Auch diese Segmentierbleche 40a-e sind aus Federstahl und enthalten auslenkbare federelastische Abschnitte 38, 41, die ebenfalls durch lineare und u-förmige Schnitte 39, 37 in den Segmentierblechen 40a-e ausgebildet sind. Die Segmentierbleche 40 enthalten Befestigungsösen 42, mit welchen sie mittels Schraub- oder Schnappverbindungen 34 an den Außenwandsegmenten 30 festgelegt werden können. Dadurch, dass die Segmentierbleche insgesamt aus Federstahl bestehen, sind sie per se elastisch deformierbar und bilden somit ohne weitere Unterteilung einen federelastisch auslenkbaren Abschnitt. Wenn das Segmentierblech 40a-3 zum Beispiel mehrere horizontal verlaufende Einschnitte aufweist, ist es leichter, dass sich einzelne so gebildete Abschnitte bei einem Auftreffen eines Splitters auslenken lassen. Somit kann bei einem derartigen Segmentierblech die Bildung von einzelnen federelastisch auslenkbaren Abschnitten durch ein derartiges Vorsehen von Einschnitten insbesondere vom freien Ende her realisiert werden. Bei den Segmentierblechen ist quasi die Tragwand mit der Wandstruktur integriert ausgebildet.

Fig. 4 zeigt ein Splitterschutzsegment analog zu Fig. 2, welches jedoch nicht gekrümmt, sondern plan ist und somit zur Abschirmung einer linearen Füllstrecke dient. Zur Fig. 2 identische Elemente sind hierbei mit identischen Bezugszeichen versehen. Die Seitenkanten 26 des planen Tragwandsegments 52 sind um 90 Grad umgebördelt und tragen Ausnehmungen 56, so dass planare Splitterschutzsegmente 50 an ihren Seitenkanten 26 zum Beispiel über Schraubverbindungen miteinander verbunden werden können. Auf diese Weise können beliebig lange lineare Splitterschutzstrecken gebildet werden. Das planare Splitterschutzsegment 50 enthält des Weiteren eine um 90 Grad umgebördelte Unterkante 58, die dem Splitterschutzsegment 50 eine größere Stabilität verleiht.

Fig. 6 zeigt ein montiertes planes Splitterschutzsegment aus Fig. 4, welches mit zwei Halterungen 60a, 60b an dem Rahmen einer linearen Füllmaschine befestigt ist.

Schließlich zeigt Fig. 7 eine Anordnung von sich radial erstreckenden Trennblechen 21, welche mittels einer Tragstruktur 60 mittelbar und mittels Befestigungselementen 62 direkt an dem Rotor 12 der Füllmaschine 10 zwischen den Füllstationen 14 befestigt sind. Jedes Trennblech 21 besteht aus Federstahl und ist allein durch U-förmige Schnitte 37 in sich horizontal erstreckende längliche Abschnitte 38 und 41 unterteilt, die sich bei Auftreffen eines Glassplitters separat elastisch verformen können, um dem Splitter die kinetische Energie zu nehmen. Somit sind die Füllstationen auch voneinander separiert, so dass beim Bruch einer Flasche keine Splitter in benachbarte Füllstationen 14 gelangen können.

Die Erfindung ist nicht auf die oben beschriebenen Ausführungsbeispiele beschränkt, sondern kann innerhalb des Schutzbereichs der beiliegenden Patentansprüche beliebig variiert werden.

### Bezugszeichenliste:

- 10: (Rund)Füllmaschine
- 12: Rotor der Füllmaschine
- 14: Füllstation
- 16: Füllelement (Füllventil)
- 18: Einlaufstern
- 19: Splitterschutz
- 20: Auslaufstern
- 21: Trennbleche des Splitterschutzes
- 22: Spannschutzverkleidung
- 24a-d: kreisbogenförmige Außenwandsegmente der Spannschutzverkleidung
- 26: Seitenkanten der Außenwandsegmente
- 30: Tragwand des Außenwandsegments
- 32: stationäre Halterung des Außenwandsegments an der Füllmaschine oder am Gebäude
- 34: Befestigungspunkte (Schraubbefestigung, Schnappbefestigung)
- 36: Wandstruktur des Außenwandsegments
- 37: U-förmiger Schnitt in der Wandstruktur
- 38: länglicher erster Abschnitt
- 39: linearer Schnitt in der Wandstruktur
- 40: Segmentierbleche insbesondere aus Federstahl
- 41: länglicher zweiter Abschnitt
- 42: Befestigungsösen der Segmentierbleche
- 50: planares Außenwandsegment
- 52: Tragwand des planaren Außenwandsegments
- 56: Ausnehmungen in den Seitenkanten
- 58: Unterkante des Außenwandsegments
- 60: Tragstruktur für die Trennbleche an dem Rotor
- 62: Befestigungselemente für die direkte Befestigung der Trennbleche am Rotor

## Patentansprüche

1. Vorrichtung (10) zum Druckbefüllen von Behältern mit einer Vielzahl von Füllstationen (14) mit Füllelementen (16), die Dichtelemente für einen druckdichten Kontakt des Füllelements mit einer Behältermündung aufweisen, welche Vorrichtung (10) zumindest im Spannbereich (β) einen der Füllstation (14) zugewandten Splitterschutz (19) aufweist, der wenigstens ein der Füllstation (14) zugewandtes Absorptionselement (36a-d) aufweist, wobei das Absorptionselement (36a-d, 21, 40a-e) federelastisch auslenkbare Abschnitte (38, 41) aufweist, **dadurch gekennzeichnet,**
**dass** das Absorptionselement (36a-d, 21, 40a-e) eine Wandstruktur (36a-d) aufweist oder durch eine Wandstruktur (36a-d) gebildet ist, an der die federelastisch auslenkbaren Abschnitte (38, 41) einteilig ausgebildet (37, 39) sind, und dass die Abschnitte (38, 41) durch einen Schneid- oder Stanzvorgang in der Wandstruktur (36a-d) gebildet sind.

2. Vorrichtung (10) nach Anspruch 1, **dadurch gekennzeichnet, dass** das Absorptionselement (36a-d) an wenigstens einer Tragwand (30, 52) befestigt ist oder integriert in dieser ausgebildet ist.

3. Vorrichtung (10) nach Anspruch 1 oder 2, **dadurch gekennzeichnet, dass** der Splitterschutz (19) eine stationäre Spannzonenverkleidung (22) und/oder zwischen den Füllstationen (14) angeordnete Trennbleche (21) umfasst, an denen die Abschnitte (38, 41) gehalten oder ausgebildet sind.

4. Vorrichtung (10) nach einem der vorhergehenden Ansprüche, **dadurch gekennzeichnet, dass** die Abschnitte (38, 41) aus Metall, insbesondere aus Federstahl bestehen.

5. Vorrichtung (10) nach einem der vorhergehenden Ansprüche, **dadurch gekennzeichnet, dass** das Absorptionselement (36a-d, 21, 40a-e) quer zur Wandstruktur (36a-d) verlaufende stationäre Segmentierbleche (40a-e) insbesondere aus Federstahl umfasst, in denen die Abschnitte (38, 41) ausgebildet sind.

6. Vorrichtung nach einem der vorhergehenden Ansprüche, **dadurch gekennzeichnet, dass** die Wandstruktur (36a-d) an einer stationären Spannzonenverkleidung (22) ausgebildet ist.

7. Vorrichtung (10) nach einem der vorhergehenden Ansprüche, **dadurch gekennzeichnet, dass** das Absorptionselement (36a-d, 21, 40a-e) zwischen den Füllstationen ausgebildete Trennbleche (21) aus einem federelastischen Metall umfasst, in welchem die Abschnitte (38, 41) durch einen Schneid- oder Stanzvorgang gebildet sind.

8. Vorrichtung (10) nach einem der vorhergehenden Ansprüche, **dadurch gekennzeichnet, dass** die Wandstruktur (36a-d) aus einem federelastischen Metall besteht.

9. Vorrichtung (10) nach einem der vorhergehenden Ansprüche, **dadurch gekennzeichnet, dass** die Wandstruktur (36a-d) lösbar an der Tragwand (30, 52) gehalten ist, insbesondere mit einer Schraubverbindung oder mit einem Schnappverschluss.

10. Vorrichtung (10) nach Anspruch 9, **dadurch gekennzeichnet, dass** die Tragwand (30, 52) aus wenigstens einem, insbesondere glattwandigen Metallblech besteht.

11. Vorrichtung (10) nach einem der vorhergehenden Ansprüche, **dadurch gekennzeichnet, dass** die Wandstruktur (36a-d) und die Tragwand (30, 52) eine Doppelwandkonstruktion bilden, wobei der Abstand zwischen der Tragwand und der Wandstruktur (36a-d) zumindest so groß ist wie die erwartete maximale Auslenkung der Abschnitte (38, 41) beim Auftreffen eines großen Behältersplitters.

12. Vorrichtung (10) nach einem der vorherigen Ansprüche, **dadurch gekennzeichnet, dass** sie als Rundfüllmaschine ausgebildet ist, und dass der Splitterschutz (21) eine stationäre den Spannbereich (β) des Rotors (12) der Rundfüllmaschine (10) umgebende Spannzonenverkleidung (21) als auch am Rotor (12) zwischen den Füllstationen (14) befestigte Trennbleche (21) aufweist, welche vertikal und radial ausgerichtet sind.

13. Vorrichtung (10) nach einem der vorherigen Ansprüche, **dadurch gekennzeichnet, dass** die Spannzonenverkleidung (21) durch mehrere die Tragstruktur (30, 52) als auch die Außenwandsegmente (24a-d) mit einer Tragstruktur (30, 52) und parallel dazu verlaufenden Wandstrukturen (36a-d) gebildet ist, die an ihren Seitenkanten (26) miteinander verbunden sind.

14. Vorrichtung (10) nach Anspruch 13, **dadurch gekennzeichnet, dass** die Seitenkanten (26) um 90 Grad zur Füllstation (14) hin umgebogen sind und vorzugsweise Ausnehmungen (56) zur gegenseitigen Befestigung aufweisen.

## Claims

1. Device (10) for the pressure-filling of containers, with a plurality of filling stations (14) with filling elements (16), which comprise sealing elements for a pressure-tight contact of the filling element with a container mouth, said device (10) comprising, at least in the tension region (β), a splinter protection element (19) facing towards the filling station (14), which in turn comprises at least one absorption element (36a-d) facing towards the filling station (14), wherein the absorption element (36a-d, 21, 40a-e) comprises sections (38, 41) which can be deflected in a spring-elastic manner, **characterised in that**
the absorption element (36a-d, 21, 40a-e) comprises a wall structure (36a-d) or is formed by a wall structure (36a-d), at which the sections (38, 41) which can be deflected in a spring-elastic manner are formed as one piece (37, 39), and that the sections (38, 41) are formed in the wall structure by a cutting or stamping process.

2. Device (10) according to claim 1, **characterised in that** the absorption element (36a-d) is secured to at least one supporting wall (30, 52) or are formed as integrated into it.

3. Device (10) according to claim 1 or 2, **characterised in that** the splinter protection element (19) comprises a stationary tension region cladding (22) and/or separating plates (21) arranged between the filling stations (14), at which the sections (38, 41) are held or formed.

4. Device (10) according to any one of the preceding claims, **characterised in that** the sections (38, 41) consist of metal, in particular of spring steel.

5. Device (10) according to any one of the preceding claims, **characterised in that** the absorption element (36a-d, 21, 40a-e) comprises stationary segmenting plates (40a-e) running transverse to the wall structure (36a-d), in particular made of spring steel, in which the sections (38, 41) are formed.

6. Device according to any one of the preceding claims, **characterised in that** the wall structure (36a-d) is formed at a stationary tension region cladding (22).

7. Device (10) according to any one of the preceding claims, **characterised in that** the absorption element (36a-d, 21, 40a-e) comprises separating plates (21) formed between the filling stations, made of a spring-elastic metal, in which the sections (38, 41) are formed by a cutting or stamping process.

8. Device (10) according to any one of the preceding claims, **characterised in that** the wall structure (36a-d) consists of a spring-elastic metal.

9. Device (10) according to any one of the preceding claims, **characterised in that** the wall structure (36a-d) is held in a detachable manner at the supporting wall (30, 52), in particular by a screw connection or by a snap closure fitting.

10. Device (10) according to claim 9, **characterised in that** the supporting wall (30, 52) consists of at least one metal plate, in particular with smooth walls.

11. Device (10) according to any one of the preceding claims, **characterised in that** the wall structure (36a-d) and the supporting wall (30, 52) form a double-wall construction, wherein the distance interval between the supporting wall and the wall structure (36a-d) is at least as great as the anticipated maximum deflection of the sections (38, 41) in the event of the impact of a large container splinter.

12. Device (10) according to any one of the preceding claims, **characterised in that** it is configured as a circular filling machine, and that the splinter protection element (21) comprises a stationary tension region cladding (21) surrounding the tension region (β) of the rotor (12) of the circular filling machine (10), as well as separating plates (21) secured to the rotor (12) between the filling stations (14), which are oriented vertically and radially.

13. Device (10) according to any one of the preceding claims, **characterised in that** the tension region cladding (21) is formed by several wall structures (36a-d), running parallel to the supporting structure (30, 52) as well as the outer wall segments (24a-d) with a supporting structure (30, 52), which are connected to one another at their side edges (26).

14. Device (10) according to claim 13, **characterised in that** the side edges (26) are curved through 90 degrees towards the filling station (14), and preferably comprise cut-out openings (56) for mutual securing.

## Revendications

1. Dispositif (10) de remplissage sous pression de contenants avec une pluralité de stations de remplissage (14) avec des éléments de remplissage (16), qui présentent des éléments d'étanchéité pour un contact étanche à la pression de l'élément de remplissage avec une embouchure de contenant, lequel dispositif (10) présente au moins dans la zone de serrage (ß) une protection contre les éclats (19) tournée vers la station de remplissage (14), qui présente au moins un élément d'absorption (36a-d) tourné vers la station de remplissage (14), dans lequel l'élément d'absorption (36a-d, 21, 40a-e) présente des sections (38, 41) pouvant être déviées élastiquement à la manière d'un ressort, **caractérisé en ce**
**que** l'élément d'absorption (36a-d, 21, 40a-e) présente une structure de paroi (36a-d) ou est formé par une structure de paroi (36a-d), sur laquelle les sections (38, 41) pouvant être déviées élastiquement à la manière d'un ressort sont réalisées (37, 39) en une partie, et que les sections (38, 41) sont formées par une opération de découpage ou d'estampage dans la structure de paroi (36ad).

2. Dispositif (10) selon la revendication 1, **caractérisé en ce que** l'élément d'absorption (36a-d) est fixé sur au moins une paroi de support (30, 52) ou est réalisé de manière intégrée dans celle-ci.

3. Dispositif (10) selon la revendication 1 ou 2, **caractérisé en ce que** la protection contre les éclats (19) comprend un habillage de zone de serrage stationnaire (22) et/ou des tôles de séparation (21) disposées entre les stations de remplissage (14), sur lesquelles les sections (38, 41) sont maintenues ou réalisées.

4. Dispositif (10) selon l'une quelconque des revendications précédentes, **caractérisé en ce que** les sections (38, 41) sont constituées de métal, en particulier d'acier à ressort.

5. Dispositif (10) selon l'une quelconque des revendications précédentes, **caractérisé en ce que** l'élément d'absorption (36a-d, 21, 40a-e) comprend des tôles de segmentation (40a-e) stationnaires en particulier composées d'acier à ressort, s'étendant de manière transversale par rapport à la structure de paroi (36a-d), dans lesquelles les sections (38, 41) sont réalisées.

6. Dispositif selon l'une quelconque des revendications précédentes, **caractérisé en ce que** la structure de paroi (36a-d) est réalisée sur un habillage de zone de serrage stationnaire (22).

7. Dispositif (10) selon l'une quelconque des revendications précédentes, **caractérisé en ce que** l'élément d'absorption (36a-d, 21, 40a-e) comprend des tôles de séparation (21) réalisées entre les stations de remplissage composées d'un métal élastique à la manière d'un ressort, dans lequel les sections (38, 41) sont formées par une opération de découpage ou d'estampage.

8. Dispositif (10) selon l'une quelconque des revendications précédentes, **caractérisé en ce que** la structure de paroi (36a-d) est constituée d'un métal élastique à la manière d'un ressort.

9. Dispositif (10) selon l'une quelconque des revendications précédentes, **caractérisé en ce que** la structure de paroi (36a-d) est maintenue de manière amovible sur la paroi de support (30, 52), en particulier avec une liaison par vissage ou avec une fermeture à déclic.

10. Dispositif (10) selon la revendication 9, **caractérisé en ce que** la paroi de support (30, 52) est constituée d'au moins une tôle de métal en particulier à paroi lisse.

11. Dispositif (10) selon l'une quelconque des revendications précédentes, **caractérisé en ce que** la structure de paroi (36a-d) et la paroi de support (30, 52) forment une construction à double paroi, dans lequel la distance entre la paroi de support et la structure de paroi (36a-d) est au moins aussi grande que la déviation maximale attendue des sections (38, 41) lors de l'impact d'un éclat de contenant de grande taille.

12. Dispositif (10) selon l'une quelconque des revendications précédentes, **caractérisé en ce qu'**il est réalisé en tant que remplisseuse rotative, et que la protection contre les éclats (21) présente un habillage de zone de serrage (21) stationnaire entourant la zone de serrage (ß) du rotor (12) de la remplisseuse rotative (10) ainsi que des tôles de séparation (21) fixées entre les stations de remplissage (14) sur le rotor (12), lesquelles sont orientées verticalement et radialement.

13. Dispositif (10) selon l'une quelconque des revendications précédentes, **caractérisé en ce que** l'habillage de zone de serrage (21) est formé par plusieurs la structure de support (30, 52) ainsi que les segments de paroi extérieure (24ad) avec une structure de support (30, 52) et des structures de paroi (36a-d) s'étendant de manière parallèle, qui sont reliées entre elles sur leurs arêtes latérales (26).

14. Dispositif (10) selon la revendication 13, **caractérisé en ce que** les arêtes latérales (26) sont repliées de 90 degrés par rapport à la station de remplissage (14) et présentent de préférence des évidements (56) pour la fixation mutuelle.
